# FASCICULE DE BREVET EUROPEEN

(11) **EP 0 018 291 B1**
(45) Date de publication et mention de la délivrance du brevet: **15.06.1983**
(21) Numéro de dépôt: 80400528.8
(22) Date de dépôt: 18.04.1980
(51) Int. Cl.: B41F 13/04

(54) **Machine d'impression avec possibilité de changement de format**
Auf unterschiedliche Formate einstellbare Druckmaschine
Variable format printing machine

(30) Priorité: 18.04.1979 FR 7909719
(43) Date de publication de la demande: 29.10.1980
(73) Titulaire: CODIMAG, Brinville F-77930 Perthes (FR); Ets. DESTOUCHE, F-91220 Brétigny (FR)
(72) Inventeur: Tison, Eric, Brinville F-77930 Perthes (FR); Herve, Paul, F-91170 Viry Chatillon (FR)
(74) Mandataire: Schrimpf, Robert

## Description

L'invention concerne une machine d'impression à cylindre d'impression rotatif pour imprimer une nappe avec possibilité de changer le format, c'est-à-dire la longueur de la nappe qui défile à chaque cycle.

On connaît une machine d'impression qui comporte en aval du cylindre d'impression un tracteur sans fin à picots pour entraîner la nappe vers l'avant à une vitesse d'appel au plus égale à vitesse d'impression et, en amont du cylindre d'impression, un dispositif de rappel de la nappe vers l'arrière pour résorber pendant chaque cycle d'impression l'excès de longueur procuré par l'entraînement à vitesse d'impression par rapport à l'entraînement à vitesse d'appel.

La publication FR-A-2 025 390 décrit une telle machine d'impression dans laquelle ledit tracteur à picots est entraîné en rotation d'un angle prédéterminé pendant chaque période d'entraînement de la nappe vers l'avant et est fixe pendant chaque période dans laquelle la nappe est libérée par le couple d'impression.

On connaît également une machine d'impression (US-A-2 039 236) dans laquelle le tracteur et le dispositif de rappel sont des organes rotatifs reliés par une chaîne de transmission.

La présente invention vise à fournir une machine d'impression permettant de changer le format tout en évitant les inerties dues au fait que le tracteur doit alternativement être entraîné et arrêté ou dues au fait qu'il existe une liaison mécanique entre le tracteur et le dispositif de rappel.

On y parvient, selon l'invention, par le fait que le tracteur à picots est à rotation libre, que la machine comporte un rotor entraîné en permanence à la vitesse d'appel et qui entraîne le tracteur à picots par contact d'une butée dudit rotor avec une butée du tracteur, et que la machine comporte un autre organe rotatif en aval du cylindre d'impression pour entraîner la nappe à la vitesse d'impression en synchronisme avec le contact d'impression.

On évite ainsi, selon l'invention, des mouvements successifs de marche et d'arrêt.

L'invention s'applique à tous les procédés d'impression (typographique, offset sec, offset humide, héliographique) et elle permet l'utilisation du papier en nappe d'une grande diversité de grammages et de qualité.

Les figures 1 à 6 représentent différentes phases d'un cycle d'impression.

Le dispositif représenté sur les figures 1 à 6 comprend une machine d'impression 1 schématisée par un cylindre d'impression 2 comportant une surface d'impression 3 dont on suppose pour l'exemple qu'elle couvre les trois quarts de la surface du cylindre et par un cylindre de contre-pression 17. Pour la clarté du dessin, on n'a pas représenté les autres accessoires du dispositif d'impression.

Le cylindre d'impression agit sur la nappe 4 lorsqu'il y a contact entre cette nappe et la surface d'impression, du fait du pincement de la nappe entre la surface d'impression 3 et une surface de contre-partie 18 du cylindre 17.

Le dispositif représenté comprend, en aval de la machine d'impression, dans le sens du défilement de la nappe représenté par la flèche 5, un dispositif 6 pour tirer la nappe dans le sens de la flèche 5 à une vitesse égale à la vitesse d'impression et un dispositif 7 pour tirer la nappe dans le sens de la flèche 5 à une vitesse d'appel.

Le dispositif comprend également, en amont de la machine 1, un dispositif de rappel 8 pour rappeler la nappe dans le sens inverse du sens normal du défilement 5.

Le dispositif 6 est conçu pour entraîner la nappe en synchronisme avec l'impression, c'est-à-dire que le début et la fin de cet entraînement coïncident avec le début et la fin de l'impression et que la vitesse d'entraînement coïncide avec la vitesse tangentielle du cylindre d'impression, vitesse que l'on a appelé »vitesse d'impression«.

Le dispositif 6 est constitué par exemple par une came dont la surface a la même forme et la même étendue angulaire que la surface d'impression, cette came étant entraînée en rotation à la même vitesse que le cylindre d'impression, les positions angulaires de cette came et de la surface d'impression étant identiques pour obtenir les coïncidences désirées des contacts avec la nappe. Sur les figures, cette came est schématisée par un secteur 9 d'un cercle.

Le dispositif 7 est conçu pour entraîner la nappe à une vitesse choisie, dite »vitesse d'appel« qui est au plus égale à la vitesse d'impression. Ce dispositif comprend, dans une réalisation préférée, une couronne 10 pourvue de picots aptes à engrèner dans des perforations échelonnées le long de la nappe (par exemple perforations dites »Caroll«) cette couronne étant montée folle coaxialement à un rotor 12 qui tourne en permanence à la vitesse d'appel et qui est muni d'une butée 13 apte à venir en contact avec une butée 14 de la couronne afin d'entraîner cette dernière à la vitesse d'appel.

De préférence la came 9 et la couronne à picots 10 sont situées en vis-à-vis comme représentées, mais dans des variantes de réalisation, elles sont décalées, la came étant en aval de la couronne.

Le dispositif 8 est conçu pour exercer en permanence une certaine tension sur la nappe et pour rappeler vers l'arrière la nappe 4 après chaque impression, lorsque cela est nécessaire, c'est-à-dire si la vitesse d'impression est supérieure à la vitesse d'appel. Ce dispositif 8 comprend un rotor 16 à billes périphériques 19 et un rotor 20 à came 21 coopérant. La nappe est normalement tendue par friction entre les billes 19 et la surface du rotor 20 mais lorsque la came 21 qui est en saillie passe au contact de la nappe, la friction devient suffisante pour exercer sur la nappe un rappel vers l'arrière. La came 21 est synchronisée avec la surface d'impression pour que le début du contact de rappel de la nappe par cette came coïncide avec la fin du contact d'impression de la surface d'impression 2 avec la nappe.

On décrira maintenant un cycle d'impression, en supposant que le cycle commence un peu avant le début d'une impression et se termine un peu après la fin d'une impression.

La figure 2 représente le début du cycle. La nappe est libre si ce n'est qu'elle est en prise avec la couronne à picots 10 dont la butée 14 est entraînée par la butée 13 du rotor 12 à la vitesse d'appel: la nappe avance donc à cette vitesse dans le sens de la flèche 5, le rappel par la came 21 ayant pris fin.

On suppose maintenant que la surface d'impression vient en contact d'impression avec la nappe (figure 3). A ce moment, la came d'entraînement du dispositif 6 vient également en contact d'entraînement avec la nappe.

La phase suivante est une phase d'impression pendant laquelle la surface d'impression est en contact d'impression avec la nappe et pendant laquelle la nappe est tirée vers l'avant pas la came 9. Cette traction se faisant .à une vitesse supérieure à la vitesse d'appel, ce n'est plus la couronne à picots qui peut entraîner la nappe mais c'est au contraire la nappe qui impose sa vitesse qui est alors la vitesse d'impression à la couronne à picots dont la butée 14 prend de l'avance par rapport à la butée 13 du rotor 12 qui tourne à la vitesse d'appel inférieure à la vitesse d'impression: la figure 4 schématise cette phase et l'on y voit qu'il existe un écart angulaire entre les butées 13 et 14.

On suppose maintenant que l'on se trouve à la fin de la phase d'impression (figure 5) alors que vont cesser d'une part le contact d'impression de la surrace 2 et de la nappe 4 et d'autre part, le contact d'entraînement de la came 9 et de la nappe 4, la nappe se trouvant ainsi libérée, tandis que simultanément va commencer le contact de rappel de la came 21 et de la nappe. Sous l'effet du rappel de la came 21, la nappe revient en arrière et entraîne dans son mouvement la couronne à picots dont la butée revient également en arrière en se rapprochant de la butée 13 du rotor qui a continué de tourner dans le sens de la vitesse d'appel (figure 1).

Lorsque ce contact est réalisé, le rotor 12 peut à nouveau entraîner la nappe à la vitesse d'appel par l'intermédiaire de la couronne à pivots, jusqu'à ce que la surface d'impression se retrouve en contact avec la nappe alors que le deuxième cycle a déjà commencé.

On a représenté sur la figure 1, le schéma de la commande des différents organes rotatifs à partir d'une prise de mouvement commune. Il existe un engrenage (non représenté) entre les cylindres 2 et 17 en sorte qu'ils tournent en sens inverse. Si l'on suppose que le cylindre d'impression est un cylindre menant qui tourne dans le sens de la flèche 22, on réalise des liaisons d'entraînement entre ce cylindre et les rotors 9 et 20 pour que les cames 9 et 21 tournent comme le cylindre moteur. Le cylindre de contrepression 17 tourne en sens inverse 23 et l'on établit une liaison d'entraînement comprenant un pignon 21 entre le cylindre 17 et le rotor 12 pour que le rotor tourne dans le même sens que le cylindre 17 mais avec une vitesse qui dépend du choix du pignon. Sur la figure, les liaisons d'entraînement sont schématisés par des lignes de traits interrompus.

### Exemple

- Le tracteur à picots 10 entraîne le papier à vitesse continue constante. Le format considéré pour un cycle sera par exempte de 12 pouces.
- La came 9 et le cylindre d'impression 2 tournent à vitesse continue et constante.-Un tour de cylindre correspond à un cycle. Les cylindres 2 et 17 ont un évidement de 6 pouces 1/2. Lorsque ces cylindres sont en contact maximum, cette surface est équivalente à 12 pouces 1/2, ce qui donne une vitesse totale de 19 pouces par cycle.

La variation du format de papier s'obtient en changeant un pignon de commande commandant l'appel du papier, en l'occurence le tracteur à picots 10.

Exemple: le changement de pignon fera débiter 10 pouces par cycle au lieu de 12 comme expliqué initialement.

Le développement des cylindes 9 et 2 restera à 19 pouces par cycle. L'écart de vitesse se trouve agrandi de ² pouces.

Pour éviter de débiter trop de papier pendant la phase d'impression, on procède au réglage angulaire des contre-parties 17 et 9. La figure 6 représente un cas de réduction du format.

Le temps de contact dans le cycle se trouvera diminué pour s'approcher du format d'impression (celui-ci peut d'ailleurs être différent du format de l'imprimé), Exemple: la hauteur de l'imprimé peut être égale ou inférieure à la hauteur du format 1, 2, 3,4, 5, 6, ... pouces pour un format de papier de 10 pouces.

Le réglage de la contre-partie par rapport à la partie supérieure limite la boucle du papier en aval et de ce fait réduit la longueur de papier à rattraper pendant le temps libre. De plus; il augmente le temps libre par cycle, ce qui compense la croissance des écarts de bitesse moins - plus, plus - moins, lorsque le format diminue en laissant un temps de rattrapage plus long.

Dans cet exemple non limitatif, l'ouverture dans les cylindes 2 et 17 est calculée de telle sorte que leur réglage respectif puisse passer de la surface de contact maximum à une surface de contact minimale de la moitié du contact maximale.

La variation de format correspond au choix du module de la pignonnerie qui commande l'avance du papier. Si une dent du pignon de format correspond à 1/6 de pouce, la variation de format pourra s'opérer chaque 1/6 de pouce. Les réglages permettent de réduire ou d'augmenter la surface de contact de la nappe et, permettent donc de conserver un retour arrière pratiquement constant de la nappe de papier.

## Revendications

1. Machine d'impression à cylindre d'impression rotatif pour imprimer une nappe avec possibilité de changer le format, cette machine comportant en aval du cylindre d'impression (2) un tracteur sans fin à picots (10) pour entraîner la nappe vers l'avant à une vitesse d'appel au plus égale à la vitesse d'impression et, en amont du cylindre d'impression (2), un dispositif de rappel (8) de la nappe vers l'arrière pour résorber pendant chaque cycle d'impression l'excès de longueur procuré par l'entraînement à vitesse d'impression par rapport à l'entraînement à vitesse d'appel, machine caractérisé en ce que le tracteur à picots (10) est à rotation libre, en ce que la machine comporte un rotor (12) entraîné en permanence à la vitesse d'appel et qui entraîne le tracteur à picots (10) par contact d'une butée (14) dudit rotor avec une butée (13) du tracteur, et en ce que la machine comporte un autre organe rotatif (9) en aval du cylindre d'impression pour entraîner la nappe (4) à la vitesse d'impression en synchronisme avec le contact d'impression.

2. Machine selon la revendication 1, caractérisée en ce que ledit tracteur à picots (10) est une couronne montée folle coaxialement audit rotor (12).

3. Machine selon la revendication 1 ou 2, caractérisée en ce que ledit autre organe rotatif (9) est situé en vis-à-vis dudit tracteur à picots (10).

4. Machine selon l'une des revendications 1 à 3, caractérisée en ce que ledit autre organe rotatif (9) est une came dont la surface a même étendue angulaire que la surface d'impression.

5. Machine selon l'une des revendications 1 à 4, caractérisée en ce que le dispositif de rappel (8) comprend une came rotative (21) dont la position angulaire est réglée par rapport à celle de la surface d'impression (3) du cylindre d'impression (2) pour venir en contact de rappel avec la nappe (4) lorsque le contact d'impression de la surface d'impression (3) avec la nappe (4) a pris fin.

6. Machine selon l'une des revendications 1 à 5, caractérisée en ce qu'elle comprend un même moteur pour l'entraînement dudit rotor (12) et dudit autre organe rotatif (9).

7. Machine selon l'une des revendications 5 et 6, caractérisée en ce que ledit moteur entraîne également la came (21) du dispositif de rappel.

## Patentansprüche

1. Auf unterschiedliche Formate einstellbare Druckmaschine mit Rotationsdruckzylinder zum Bedrucken einer Materialbahn, mit einer dem Druckzylinder (2) nachgeschalteten, gezahnten Endloszugvorrichtung (10) zur Vorwärtsbewegung der Bahn mit einer Vorschubgeschwindigkeit, die höchstens so groß wie die Druckgeschwindigkeit ist, und mit einer dem Druckzylinder (2) vorgeschalteten Rückholvorrichtung (8) zur Wiederaufnahme des Längenüberschusses der Materialbahn während jedes Druckzyklus, der durch den Antrieb mit Druckgeschwindigkeit in bezug auf den Antrieb mit Vorschubgeschwindigkeit entsteht, dadurch gekennzeichnet, daß die gezahnte Zugvorrichtung (10) frei drehbar ist, daß die Druckmaschine einen dauernd mit Vorschubgeschwindigkeit angetriebenen Rotor (12) aufweist, der die gezahnte Zugvorrichtung (10) durch Anlage eines Anschlages (14) des genannten Rotors mit einem Anschlag (13) der Zugvorrichtung antreibt, und daß die Druckmaschine eine weitere, dem Druckzylinder nachgeschaltete, sich drehende Vorrichtung (9) zum Antrieb der Materialbahn (4) mit Druckgeschwindigkeit und synchron zum Druckkontakt aufweist.

2. Druckmaschine nach Anspruch 1, dadurch gekennzeichnet, daß die genannte gezahnte Zugvorrichtung (10) ein beweglich gelagerter, zum genannten Rotor (12) koaxialer Kranz ist.

3. Druckmaschine nach Anspruch 1 oder 2, dadurch gekennzeichnet, daß die genannte weitere sich drehende Vorrichtung (9) gegenüber der genannten gezahnten Zugvorrichtung (10) angeordnet ist.

4. Druckmaschine nach einem der Ansprüche 1 bis 3, dadurch gekennzeichnet, daß die genannte weitere sich drehende Vorrichtung (9) eine Nocke ist, deren Oberfläche sich über denselben Winkel wie die Druckfläche erstreckt.

5. Druckmaschine nach einem der Ansprüche 1 bis4, dadurch gekennzeichnet, daß die genannte Rückholvorrichtung (8) eine Drehnocke (21) aufweist, deren Winkelstellung in bezug auf jene der Druckfläche (3) des Druckzylinders (2) eingestellt wird, um mit der Materialbahn (4) einen Rückholkontakt herzustellen, sobald der Druckkontakt der Druckfläche (3) mit der Materialbahn (4) beendet ist.

6. Druckmaschine nach einem der Ansprüche 1 bis 5, dadurch gekennzeichnet, daß sie denselben Motor zum Antrieb des genannten Rotors (12) und der genannten weiteren, sich drehenden Vorrichtung (9) aufweist.

7. Druckmaschine nach einem der Ansprüche 5 und 6, dadurch gekennzeichnet, daß der genannte Motor auch die Nocke (21) der Rückholvorrichtung antreibt.

## Claims

1. A printing machine having a rotating printing cylinder for printing a sheet with the possibility of changing the format, this machine comprising downstream of the printing cylinder (2) an endless sprocket tractor (10) for carrying the sheet forwards at an intake speed at the most equal to the printing speed, upstream of the printing cylinder (2) a device (8) for drawing back the sheet to reabsorb during each printing cycle the excess length produced by the entrainment at the printing speed with respect to the entrainment at the intake speed, and the machine is characterised in that the sprocket tractor (10) rotates freely, it comprises a rotor (12) which is permanently driven at the intake speed and which drives the sprocket tractor (10) by contact of one stop (14) of said rotor with a stop (13) of the tractor, and the machine comprises another rotating member (9) downstream of the printing cylinder for entraining the sheet (4) at the printing speed in synchronism with the printing contact.

2. A machine according to claim 1, characterised in that said sprocket tractor (10) is a crown mounted loosely coaxially to said rotor (12).

3. A machine according to claim 1 or 2, characterised in that said other rotating member (9) is located opposite said sprocket tractor (10).

4. A machine according to one of claims 1 to 3, characterised in that said other rotating member (9) is a cam, the surface of which has the same angular range as the printing surface.

5. A machine according to one of claims 1 to 4, characterised in that the draw back device (8) comprises a rotating cam (21), the angular position of which is adjusted with respect to that of the printing surface (3) of the printing cylinder (2) to come into drawback contact with the sheet (4) when the printing contact of the printing surface (3) with the sheet (4) has come to an end.

6. A machine according to one of claims 1 to 5, characterised in that it comprises the same motor for driving said rotor (1-2) and said other rotating member (9).

7. A machine according to one of claims 5 and 6, characterised in that said motor also drives the cam (21) of the draw-back device.
